# EUROPÄISCHE PATENTSCHRIFT

(11) **EP 0 989 214 B1**
(45) Veröffentlichungstag und Bekanntmachung des Hinweises auf die Patenterteilung: **23.04.2003**
(21) Anmeldenummer: 98810885.8
(22) Anmeldetag: 07.09.1998
(51) Int. Cl.: D01G 31/00

(54) **Verfahren und Vorrichtung zum Ausscheiden von Fremdstoffen in Fasermaterial, insbesondere in Rohbaumwolle**
Method and apparatus for removing foreign substances from fiber material, especially from raw cotton
Procédé et appareil pour éliminer les corps étrangers de la matière fibreuse, en particulier du coton brut

(43) Veröffentlichungstag der Anmeldung: 29.03.2000
(73) Patentinhaber: Jossi Holding AG, 8546 Islikon (CH)
(72) Erfinder:
(74) Vertreter: Wenger, René

(56) Entgegenhaltungen:
- EP-A- 0 879 905
- WO-A-96/35831
- GB-A- 2 260 145
- PATENT ABSTRACTS OF JAPAN vol. 16, no. 43 (C-0907), 4. Februar 1992 & JP 03 249219 A (FUJI DEIBAISU KK), 7. November 1991

## Beschreibung

Die Erfindung betrifft ein Verfahren zum Ausscheiden von Fremdstoffen in Fasermaterial, insbesondere in Rohbaumwolle gemäss dem Oberbegriff von Anspruch 1. Derartige Verfahren werden beispielsweise in der Putzerei einer Spinnerei eingesetzt, um die Rohbaumwolle für den Spinnprozess vorzubereiten. Dabei werden zu einem möglichst frühen Zeitpunkt nach dem Öffnen der Baumwollballen fremde Fasern wie z.B. Schnüre, Jutefetzen usw., aber auch Kunststofffolien und dergleichen mehr ausgeschieden.

Gattungsmässig vergleichbare Verfahren sind beispielsweise durch die WO 89/01832 oder die DE U 296 04 552 bekannt geworden. Ersichtlicherweise werden dabei die Strömungsverhältnisse in der Fasertransportleitung so gewählt, dass bei Normalbetrieb keine Fasern in den Ausscheidebehälter gelangen können. Erst beim Erkennen eines Fremdstoffes durch das Sensorsystem wird die Ausscheidevorrichtung aktiviert und die verunreinigte Teilmenge der Baumwollfasern wird durch den Druckluftimpuls aus der normalen Förderrichtung in den Ausscheidebehälter umgelenkt. Ein Problem besteht allerdings darin, dass durch den Druckluftimpuls in einer kurzen Zeitspanne eine grosse Luftmenge in den Ausscheidebehälter geblasen wird. Dieser muss jedoch gegenüber der Atmosphäre weitgehend druckdicht ausgebildet sein, um die Strömungsverhältnisse in der Fasertransportleitung nicht zu beeinträchtigen. Unter diesen Voraussetzungen wird die im Ausscheidebehälter ruhende Luft durch die neu zugeführte Luftmasse verdrängt und strömt durch die Ausscheideöffnung zurück in den Fasertransportkanal. Infolge der dabei entstehenden heftigen Turbulenzen können Verunreinigungen aufgewirbelt werden und gelangen so wieder in die Fasertransportleitung. Ausserdem wird der Druckluftimpuls durch die einsetzende Rückströmung gestört.

In der WO 89/01832 wird bereits auf das Problem der Turbulenzen im Ausscheidebehälter hingewiesen. Zur Vermeidung von Aufwirbelungen wird vorgeschlagen, den Ausscheidebehälter derart gross auszubilden, dass sich die mit dem Gasdruckimpuls ausgelösten Strömungen und Turbulenzen zerstreuen können, ohne den Materialstrom zu beeinträchtigen. Damit kann das Problem aber nicht zufriedenstellend gelöst werden und bei den beschränkten Platzverhältnissen in einer Putzerei ist es nicht wünschenswert, ohne zwingende Notwendigkeit grossvolumige Komponenten einzubauen.

In der DE U 296 04 552 wird vorgeschlagen, den durch den Luftdruckimpuls ausgelösten Luftstrom umzulenken und wieder der Fasertransportleitung zuzuführen. Zu diesem Zweck ist im Abstand zur Ausscheideöffnung eine weitere Öffnung angeordnet, welche den Ausscheidebehälter dauernd mit der Fasertransportleitung verbindet. Eine derartige permanente Verbindung an einer zusätzlichen Stelle bewirkt jedoch nicht ohne weiteres ein Abführen von Luft aus dem Ausscheidebehälter, weil die Druckverhältnisse überall etwa gleich sind. Insbesondere bei selektivem Ausblasen von Verunreinigungen nur über einen Teil der Kanalbreite wird die verdrängte Luft über den nächsten Weg, nämlich über die Ausscheideöffnung in den Transportkanal zurückströmen.

Es ist daher eine Aufgabe der Erfindung, ein Verfahren der Eingangs genannten Art zu schaffen, bei dem Aufwirbelungen im Ausscheidebehälter und ein Rückströmen von Luft durch die Ausscheideöffnung zuverlässig vermieden werden. Ausserdem sollen steuerungstechnische Massnahmen möglich sein, um den Ausscheidevorgang jeweils den spezifischen Verhältnissen anzupassen. Diese Aufgabe wird erfindungsgemäss mit einem Verfahren gelöst, dass die Merkmale im Anspruch 1 aufweist.

Ersichtlicherweise genügt es, wenn wenigstens während der Dauer des Luftdruckimpulses das Volumen des Ausscheidebehälters vergrössert wird oder wenn über eine Luftabzugsöffnung am Ausscheidebehälter Luft abgezogen wird. Im ersten Fall wird für die beim Ausscheidevorgang einströmende Luft vorübergehend das Volumen des Ausscheidebehälters vergrössert und im zweiten Fall wird Luft aus dem Ausscheidebehälter abgezogen. In beiden Fällen ist diese Massnahme jedoch gesteuert und jeweils abhängig von einem tatsächlichen Ausscheidevorgang. Beim Normalbetrieb ist die Fasertransportleitung nur gerade über die Ausscheideöffnung druckmässig mit dem Ausscheidebehälter verbunden.

Zum Abziehen der Luft kann ein Luftförderer betätigt werden, der eine weitgehend vorbestimmbare Luftmenge aus dem Ausscheidebehälter fördert. Derartige Luftförderer oder Injektoren haben eine hohe Förderleistung und es wäre ohne weiteres denkbar, kurzfristig mindestens so viel Luft aus dem Ausscheidebehälter abzusaugen, als durch den Druckluftimpuls zugeführt wird.

Die aus dem Ausscheidebehälter abgezogene Luft könnte in die Fasertransportleitung zurückgeführt werden. Weil die Ableitung zu einem gezielten Zeitpunkt erfolgt, wäre es aber auch ohne weiteres denkbar, die Luft in eine Abgangsleitung zu leiten oder in die Atmosphäre zu entlüften. Es ist dabei denkbar, zum Abziehen der Luft den Ausscheidebehälter vorübergehend an eine Unterdruckquelle anzuschliessen, z.B. an eine Entstaubungsanlage.

Die Mittel zum Vergrössern des Volumens oder zum Abziehen der Luft werden durch das Sensorsystem über eine geeignete Steuervorrichtung angesteuert. An der Steuervorrichtung können verschiedene Parameter, insbesondere Dauer und Menge der Luftableitung eingestellt werden. Dabei kann es insbesondere auch vorteilhaft sein, wenn das Abziehen der Luft über die Dauer des Luftdruckimpulses hinaus aufrechterhalten wird, bis bestehende Turbulenzen abgeklungen sind.

Die Erfindung betrifft auch eine Vorrichtung zum Ausscheiden von Fremdstoffen in Fasermaterial mit den Merkmalen von Anspruch 8. Weitere Vorteile und Einzelmerkmale der Erfindung ergeben sich aus der nachstehenden Beschreibung von Ausführungsbeispielen und aus den Zeichnungen. Es zeigen:
- Figur 1: eine schematische Darstellung einer Vorrichtung mit einer gesteuerten Klappe zur Freigabe der Luftabzugsöffnung und mit einer Unterdruckquelle,
- Figur 2: eine schematische Darstellung einer Vorrichtung mit einem gesteuerten Luftförderer und
- Figur 3: eine schematische Darstellung einer Vorrichtung mit verstellbarem Volumen des Ausscheidebehälters.

Wie in Figur 1 dargestellt, ist an einer Fasertransportleitung 1 in Förderrichtung a hintereinander ein Sensorsystem 2 und eine Ausscheidevorrichtung 5 angeordnet. Das Sensorsystem 2 verfügt beispielsweise über zwei Farbzeilenkameras 4, 4', welche einander diametral gegenüberliegend und versetzt an der Fasertransportleitung angeordnet sind und welche durch Fenster 3, 3' das transportierte Fasermaterial beaufschlagen.

Die stromabwärts angeordnete Ausscheidevorrichtung 5 verfügt über wenigstens eine Druckluftdüse 6, welche quer zur Fasertransportleitung 1 angeordnet ist bzw. wirkt. Gegenüber der Druckluftdüse ist eine Ausscheideöffnung 7 angeordnet, welche zu einem Ausscheidebehälter 8 führt. Die Kameras 4, 4' und die Druckluftdüse 6 stehen in Wirkverbindung mit einer Steuervorrichtung 12. Ermittelt das Sensorsystem 2 einen Fremdstoff, beispielsweise einen farbigen Folienstreifen, wird die Druckluftdüse 6 derart angesteuert, dass sie im richtigen Zeitpunkt einen Druckluftimpuls in Pfeilrichtung b auslöst, wobei die verunreinigte Teilmenge der Fasern durch die Öffnung 7 in den Ausscheidebehälter 8 abgelenkt wird. Im Ausscheidebehälter können Leitbleche 10 angeordnet sein, um die Strömung zu beeinflussen. Aus dem gegenüber der Atmosphäre weitgehend druckdichten Ausscheidebehälter 8 können die verunreinigten Fasern permanent oder in bestimmten Abständen über eine Schleuse 9 entfernt werden.

Die oben beschriebene Anordnung trifft auch für die übrigen Ausführungsbeispiele zu. Selbstverständlich sind dabei verschiedene Abwandlungen am Sensorsystem oder an der Ausscheidevorrichtung möglich. Insbesondere können bezogen auf die Breite der Fasertransportleitung mehrere separat ansteuerbare Druckluftdüsen vorgesehen sein. Die Fasertransportleitung muss auch nicht zwingend horizontal verlaufen bzw. der Ausscheidebehälter muss nicht zwingend unter der Fasertransportleitung angeordnet sein.

Am Ausscheidebehälter 8 ist an einer geeigneten Stelle eine Luftabzugsöffnung 11 angeordnet, welche vorzugsweise mit einem Sieb 13 abgedeckt ist. Die Luftabzugsöffnung führt zu einer Ableitung 20, welche den Ausscheidebehälter 8 mit einer Unterdruckquelle 29 verbindet. In dieser Ableitung ist eine Klappe 14 angeordnet, die über einen Klappenantrieb 15 betätigt werden kann. Dieser steht ebenfalls in Wirkverbindung mit der Steuervorrichtung 12, so dass gleichzeitig mit dem Aktivieren der Druckluftdüse 6 auch die Klappe 14 geöffnet wird. Dabei wird Luft aus dem Ausscheidebehälter 8 in Pfeilrichtung c abgezogen, bis die Klappe 14 vorzugsweise mit einer Zeitverzögerung gegenüber dem Druckluftimpuls wieder geschlossen wird.

Das Ausführungsbeispiel gemäss Figur 2 zeigt grundsätzlich das gleiche Funktionsprinzip, jedoch alternative Mittel zum gesteuerten Abziehen der Luft. Die Luftabzugsöffnung 11 am Ausscheidebehälter 8 kann dabei im normalen Betriebszustand mit einer Rückschlagklappe 21 verschlossen sein. Die Luftabzugsöffnung führt ausserdem zu einer Rückführleitung 16, welche den Ausscheidebehälter 8 wiederum mit der Fasertransportleitung verbindet. Denkbar wäre aber wie angedeutet auch die Verbindung mit einer Ableitung 20.

Um beim Auslösen eines Druckluftimpulses an der Druckluftdüse 6 Luft aus dem Ausscheidebehälter 8 abzufördern, wird ein Luftförderer oder Injektor 17 betätigt. Dieser ist über ein Ventil 19 an eine Druckluftleitung 18 angeschlossen. Das Ventil 19 erhält Steuersignale von der Steuervorrichtung 12, wobei durch Öffnen des Ventils eine Sogwirkung in Pfeilrichtung c erzielt wird. Zum Abziehen von Luft aus dem Ausscheidebehälter könnten auch andere geeignete Mittel wie Ventilatoren, usw. eingesetzt werden, wobei fallweise auch ein gesteuertes Verschliessen der Luftabzugsöffnung nötig sein kann.

Schliesslich zeigt das Ausführungsbeispiel gemäss Figur 3 eine Variante, bei der lediglich vorübergehend das Volumen des Ausscheidebehälters 8 vergrössert wird. Zu diesem Zweck ist ein beweglicher Wandabschnitt 23 vorgesehen, der in Pfeilrichtung d bewegt werden kann und der mit dem übrigen Gehäuse des Ausscheidebehälters 8 über einen Faltenbalg 24 druckdicht verbunden ist. Zur Betätigung des beweglichen Wandabschnitts dient ein Pneumatikzylinder 25, der über ein Ventil 27 an eine Druckluftleitung 26 angeschlossen ist. Bei entlüftetem Pneumatikzylinder wird der bewegliche Wandabschnitt 23 mittels einer Druckfeder 28 in die Ausgangsstellung zurückgepresst. Das Ventil 27 wird durch die Steuervorrichtung 12 angesteuert, wobei der Pneumatikzylinder 25 aktiviert wird und der bewegliche Wandabschnitt 23 schlagartig zurückgezogen wird. Die damit bewirkte Volumenvergrösserung kompensiert das einströmende Lunftvolumen. Nach dem Ausscheidevorgang wird der Pneumatikzylinder 25 sofort wieder entlüftet und der bewegliche Wandabschnitt 23 wird langsam in seine Grundstellung zurückgeschoben. Dabei wird ersichtlicherweise die vorher schnell eingeleitete Luftmenge langsam wieder verdrängt und durch die Ausscheideöffnung 7 in die Fasertransportleitung 1 zurückgeführt. Dies erfolgt aber derart langsam, dass eine Aufwirbelung oder Rückströmung der verunreinigten Fasern nicht möglich ist.

## Patentansprüche

1. Verfahren zum Ausscheiden von Fremdstoffen in Fasermaterial, insbesondere in Rohbaumwolle, wobei das Fasermaterial in einer pneumatischen Fasertransportleitung (1) hintereinander an einem Sensorsystem (2) und an einer Ausscheidevorrichtung (5) vorbeigeführt wird, und wobei beim Erkennen von Fremdstoffen durch das Sensorsystem die verunreinigte Teilmenge des Fasermaterials mittels eines quer zur Fasertransportleitung gerichteten Luftdruckimpulses in einen an der Fasertransportleitung angeordneten und mit dieser über eine Öffnung (7) verbundenen Ausscheidebehälter (8) umgelenkt wird, welcher weitgehend druckdicht ausgebildet ist, **dadurch gekennzeichnet, dass** wenigstens während der Dauer des Druckluftimpulses entweder das Volumen des Ausscheidebehälters (8) vergrössert wird oder über eine Luftabzugsöffnung (11) am Ausscheidebehälter Luft abgezogen wird.

2. Verfahren nach Anspruch 1, **dadurch gekennzeichnet, dass** zum Abziehen der Luft ein Luftförderer (17) betätigt wird, der eine Luftmenge aus dem Ausscheidebehälter fördert.

3. Verfahren nach Anspruch 1 oder 2, **dadurch gekennzeichnet, dass** die aus dem Ausscheidebehälter (8) abgezogene Luft in die Fasertransportleitung (1) zurückgeführt wird.

4. Verfahren nach Anspruch 1 oder 2, **dadurch gekennzeichnet, dass** die aus dem Ausscheidebehälter abgezogene Luft in eine Abgangsleitung (20) geleitet wird.

5. Verfahren nach Anspruch 1, **dadurch gekennzeichnet, dass** zum Abziehen der Luft der Ausscheidebehälter vorübergehend an eine Unterdruckquelle angeschlossen wird.

6. Verfahren nach einem der Ansprüche 1 bis 5, **dadurch gekennzeichnet, dass** die Mittel zum Vergrössern des Volumens oder zum Abziehen der Luft durch das Sensorsystem (2) angesteuert werden.

7. Verfahren nach einem der Ansprüche 1 bis 6, **dadurch gekennzeichnet, dass** das Abziehen der Luft über die Dauer des Luftdruckimpulses hinaus aufrechterhalten wird.

8. Vorrichtung zum Ausscheiden von Fremdstoffen in Fasermaterial, insbesondere in Rohbaumwolle, mit einer pneumatischen Fasertransportleitung (1) an der in Transportrichtung hintereinander ein Sensorsystem (2) zum Erkennen von Fremdstoffen und eine Ausscheidevorrichtung (5) mit wenigstens einer quer zur Fasertransportleitung wirksamen Luftdruckdüse (6) angeordnet sind, wobei die Fasertransportleitung gegenüber der Druckluftdüse eine Öffnung (7) aufweist, die zu einem weitgehend druckdicht ausgebildeten Ausscheidebehälter (8) führt, **dadurch gekennzeichnet, dass** der Ausscheidebehälter (8) entweder Mittel (22) zum vorübergehende Vergrössern seines Volumens oder Mittel (14, 21) zum vorübergehenden Abziehen von Luft aus dem Ausscheidebehälter (8) für die Kompensation der bei einem Ausscheidevorgang in den Ausscheidebehälter geblasenen Luftmenge aufweist.

9. Vorrichtung nach Anspruch 8, **dadurch gekennzeichnet, dass** an an den Ausscheidebehälter (8) ein Luftförderer (17) angeschlossen ist, mit dem eine Luftmenge aus dem Ausscheidebehälter förderbar ist.

10. Vorrichtung nach Anspruch 8 oder 9, **dadurch gekennzeichnet, dass** der Ausscheidebehälter über den Luftförderer mit der Fasertransportleitung (1) kurzgeschlossen ist.

11. Vorrichtung nach Anspruch 8 oder 9, **dadurch gekennzeichnet, dass** der Ausscheidebehälter über den Luftförderer mit einer Abgangsleitung (20) verbunden ist.

12. Vorrichtung nach Anspruch 8, **dadurch gekennzeichnet, dass** der Ausscheidebehälter (8) über ein steuerbares Absperrorgan (15) an eine Unterdruckquelle angeschlossen ist.

13. Vorrichtung nach einem der Ansprüche 8 bis 12, **dadurch gekennzeichnet, dass** die Mittel mit einer Steuervorrichtung (12) aktivierbar sind, welche mit dem Sensorsystem (2) in Wirkverbindung steht.

14. Vorrichtung nach einem der Ansprüche 8 bis 13, **dadurch gekennzeichnet, dass** im Ausscheidebehälter (8) wenigstens ein Leitblech (10) zum Beeinflussen der Strömungen angeordnet ist.

## Claims

1. Method for separating out foreign substances in fibre material, in particular in raw cotton, wherein the fibre material is guided in a pneumatic fibre transportation conduit (1) past a sensor system (2) and a separation device (5), one behind the other, and wherein on detection of foreign substances by the sensor system, the contaminated portion of the fibre material is deflected, by means of an air pressure pulse directed crosswise to the direction of fibre transportation, into a separation container (8) which is arranged in the fibre transportation conduit and is connected to it via an aperture (7), and which is designed to be largely pressure-tight,
**characterised in that**
at least for the duration of the compressed air pulse, either the volume of the separation container (8) is enlarged, or air is drawn off via an air withdrawal aperture (11) on the separation container.

2. Method in accordance with claim 1, **characterised in that** for withdrawing air, an air conveyor (17) is actuated, which conveys an amount of air out of the separation container.

3. Method in accordance with claim 1 or 2, **characterised in that** the air withdrawn from the separation container (8) is led back into the fibre transportation conduit (1).

4. Method in accordance with claim 1 or 2, **characterised in that** the air withdrawn from the separation container is guided into an exit conduit (20).

5. Method in accordance with claim 1, **characterised in that** for extracting the air, the separation container is temporarily connected to a negative pressure source.

6. Method in accordance with one of the claims 1 to 5, **characterised in that** the means for increasing the volume or extracting the air are triggered by the sensor system (2).

7. Method in accordance with one of the claims 1 to 6, **characterised in that** the extraction of air is maintained beyond the duration of the air pressure pulse.

8. Device for separating out foreign substances in fibre material, in particular in raw cotton, with a pneumatic fibre transportation conduit (1), arranged on which, behind one another, is a sensor system (2) for detecting foreign substances, and a separation device (5) with at least one air pressure jet (6) which acts crosswise to the direction of fibre transportation, wherein opposite the compressed air jet, the fibre transportation conduit has an aperture (7) which leads to a separation container (8) that is largely pressure-tight,
**characterised in that**
the separation container (8) has either means (22) for temporarily increasing its volume, or means (14, 21) for temporary extraction of air from the separation container (8), for compensating the quantity of air that is blown into the separation container in the event of a separation procedure.

9. Device in accordance with claim 8, **characterised in that** connected to the separation container (8) is an air conveyor (17), with which a quantity of air can be conveyed out of the separation container.

10. Device in accordance with claim 8 or 9, **characterised in that** via the air conveyor (17), the separation container is short-circuited with the fibre transportation conduit (1).

11. Device in accordance with claim 8 or 9, **characterised in that** the separation container is connected via the air conveyor to an exit conduit (20).

12. Device in accordance with claim 8, **characterised in that** the separation container (8) is connected to a negative pressure source via a controllable shutoff device (15).

13. Device in accordance with one of the claims 8 to 12, **characterised in that** the means can be activated with a control device (12) which is in effective connection with the sensor system (2).

14. Device in accordance with one of the claims 8 to 13, **characterised in that** arranged in the separation container (8) is a baffle plate (10) for influencing the currents.

## Revendications

1. Procédé pour éliminer des matières étrangères dans un matériau fibreux, en particulier dans du coton brut, selon lequel on fait passer le matériau fibreux successivement, dans une conduite de transport de fibres pneumatique (1), devant un système de capteur (2) et un dispositif d'élimination (5), et lorsque le système de capteur détecte des substances étrangères, la partie salie du matériau fibreux est déviée, à l'aide d'une impulsion de pression d'air dirigée transversalement par rapport à ladite conduite de transport de fibres, dans un récipient d'élimination (8) qui est disposé sur la conduite de transport de fibres et relié à celle-ci par une ouverture (7) et qui est très étanche à la pression, **caractérisé en ce que**, au moins pendant la durée de l'impulsion de pression d'air, on augmente le volume du récipient d'élimination (8) ou on extrait de l'air dudit récipient par une ouverture d'extraction d'air (11).

2. Procédé selon la revendication 1, **caractérisé en ce que** pour extraire l'air, on actionne un dispositif d'acheminement d'air (17) qui évacue une quantité d'air du récipient d'élimination.

3. Procédé selon la revendication 1 ou 2, **caractérisé en ce que** l'air extrait du récipient d'élimination (8) est ramené dans la conduite de transport de fibres (1).

4. Procédé selon la revendication 1 ou 2, **caractérisé en ce que** l'air extrait du récipient d'élimination est amené dans une conduite de sortie (20).

5. Procédé selon la revendication 1, **caractérisé en ce que** pour extraire l'air, on raccorde temporairement le récipient d'élimination à une source de dépression.

6. Procédé selon l'une des revendications 1 à 5, **caractérisé en ce que** les moyens pour augmenter le volume ou pour extraire l'air sont commandés par le système de capteur (2).

7. Procédé selon l'une des revendications 1 à 6, **caractérisé en ce que** l'extraction de l'air est maintenue au-delà de la durée de l'impulsion de pression d'air.

8. Dispositif pour éliminer les substances étrangères dans un matériau fibreux, en particulier dans du coton brut, comportant une conduite de transport de fibres pneumatique (1) sur laquelle sont disposés successivement, dans le sens de transport, un système de capteur (2) destiné à détecter les matières étrangères, et un dispositif d'élimination (5) avec au moins un injecteur d'air comprimé (6) qui agit transversalement par rapport à la conduite de transport de fibres, laquelle conduite présente, en face de l'injecteur d'air comprimé, une ouverture (7) qui mène à un récipient d'élimination (8) très étanche à la pression, **caractérisé en ce que** le récipient d'élimination (8) comporte des moyens (22) pour augmenter temporairement son volume ou des moyens (14, 21) pour extraire temporairement de l'air du récipient d'élimination (8) afin de compenser la quantité d'air injectée dans le récipient d'élimination lors d'une opération d'élimination.

9. Dispositif selon la revendication 8, **caractérisé en ce qu'**il est prévu, raccordé au récipient d'élimination (8), un dispositif d'acheminement d'air (17) grâce auquel une quantité d'air peut être évacuée du récipient d'élimination.

10. Dispositif selon la revendication 8 ou 9, **caractérisé en ce que** le récipient d'élimination est monté en dérivation sur la conduite de transport de fibres (1) par l'intermédiaire du dispositif d'acheminement d'air.

11. Dispositif selon la revendication 8 ou 9, **caractérisé en ce que** le récipient d'élimination est relié à une conduite de sortie (20) par l'intermédiaire du dispositif d'acheminement d'air.

12. Dispositif selon la revendication 8, **caractérisé en ce que** le récipient d'élimination (8) est relié à une source de dépression par l'intermédiaire d'un organe d'arrêt (15) apte à être commandé.

13. Dispositif selon l'une des revendications 8 à 12, **caractérisé en ce que** les moyens sont aptes à être activés à l'aide d'un dispositif de commande (12) qui est en relation fonctionnelle avec le système de capteur (2).

14. Dispositif selon l'une des revendications 8 à 13, **caractérisé en ce qu'**il est prévu dans le récipient d'élimination (8) au moins une chicane (10) pour influencer les écoulements.
